# EUROPÄISCHE PATENTSCHRIFT

(11) **EP 1 137 023 B1**
(45) Veröffentlichungstag und Bekanntmachung des Hinweises auf die Patenterteilung: **13.09.2006**
(21) Anmeldenummer: 01250088.0
(22) Anmeldetag: 14.03.2001
(51) Int. Cl.: H01H 9/02

(54) **Hängeschalteinrichtung zum Steuern eines antreibbaren Hebezeugs**
Suspended switch to control a motor driven crane
Interrupteur suspendu pour commander un moteur électrique d'un appareil de levage

(30) Priorität: 17.03.2000 DE 10014904
(43) Veröffentlichungstag der Anmeldung: 26.09.2001
(73) Patentinhaber: Demag Cranes & Components GmbH, 58300 Wetter (DE)
(72) Erfinder: Lichtenvort, Uwe, 45239 Essen (DE); Krebs, Wolfgang, Dipl.-Ing., 58300 Wetter (DE); Neupert, Bernd, Dr.-Ing., 58300 Wetter (DE); Weihmann, Klaus, 58300 Wetter (DE)
(74) Vertreter: Moser & Götze

(56) Entgegenhaltungen:
- EP-A- 0 592 795
- EP-A- 0 656 314

## Beschreibung

Die Erfindung betrifft eine Hängeschalteinrichtung zum Steuern eines antreibbaren Hebezeugs, das ein heb- und senkbares, an einem Tragmittel befestigtes Lastaufnahmemittel aufweist, gemäß dem Oberbegriff des Anspruchs 1.

Aus der US 2,791,665 ist eine Hängeschalteinrichtung bekannt, die zum Steuern eines Hängekrans dient. Die Hängschalteinrichtung ist mit einem Gehäuse versehen, in dem Steuerungselemente in Form von Schaltern angeordnet sind, die mittels von außen zugänglichen Knöpfen von einer Bedienperson betätigbar sind. Die Betätigung bewirkt Steuersignale, mittels derer der Hängekran verfahren wird. Das Gehäuse ist über ein Seil mit dem Hängekran verbunden. Am Seil verläuft ein separates elektrisches Kabel, über das die Steuersignale zum Hängekran geleitet werden.

Eine weitere Hängschalteinrichtung, nach dem Oberbegriff des Anspruchs 1, ist aus der EP 592 795 bekannt. Auch sie verfügt über ein Gehäuse, in dem Steuerungselemente vorhanden sind, die mittels Drucktastern betätigt werden können. Am oberen Ende des Gehäuses ist dieses über ein Kabel mit einem zentralen Zugentlastungsseil mit einem Hebezeug und dessen Steuerung verbunden. Der obere Gehäuseabschnitt weist einen Stecker auf, der mit dem Kabel über eine Schnellkupplung verbindbar ist. Der obere Gehäuseabschnitt dient weiter zum Anfassen und Nachziehen der Hängeschalteinrichtung.

Die bekannten nachziehbaren Hängeschalteinrichtungen haben den Nachteil, dass die Bedienperson bedingt durch die Länge des Verbindungskabels in ihrer Bewegungsfreiheit relativ zum Hebezeug eingeschränkt ist.

Die Aufgabe der Erfindung ist es, eine universell einsetzbare Hängeschalteinrichtung vorzuschlagen, welche Bewegungsfreiheit der Bedienperson nicht mehr einschränkt.

Die Lösung dieser Aufgabe ist durch die im Anspruch 1 angegebenen Merkmale gegeben. Durch die kennzeichnenden Merkmale der Unteransprüche ist die Hängeschalteinrichtung in vorteilhafter Weise weiter ausgestaltet.

Die Lösung sieht vor, dass das Gehäuse zum Ankuppeln in das Aufnahmeelement verrastend einsteckbar und zum Abkuppeln wieder herausziehbar ist und dass im und/oder am Gehäuse ein Sender zur drahtlosen Übertragung der Steuersignale an einen vom Gehäuse entfernt angeordneten, mit dem Leistungssteller steuerungstechnisch verbundenen Empfänger, und eine Stromversorgung für die Steuerungselemente und den Sender vorgesehen sind.

Die erfindungsgemäße Hängschalteinrichtung ist aufgrund der drahtlosen Übertragung der Steuersignale problemlos vom Aufnahmeelement abkuppelbar, so dass eine Bedienperson die Steuerung des Hebezeugs auch unabhängig von der Länge des Verbindungskabels steuern kann. Eine Ausgestaltung der Erfindung sieht einen am Aufnahmeelement angeordneten Griff vor, um das Hebezeug durch Ziehen quer zur Hubrichtung verfahren zu können. Eine besonders vorteilhafte Ausgestaltung des Aufnahmeelements sieht vor, dass dieses selbst als Griff ausgebildet ist.

Ein Ausführungsbeispiel der Erfindung ist in der Zeichnung dargestellt und wird nachfolgend näher beschrieben. Es zeigen:
- Fig. 1: eine Hängeschalteinrichtung zum Fernsteuern mit Steuerungs-elementen und einem Sender und
- Fig. 2: die Hängeschalteinrichtung gemäß Fig. 1 mit abgekuppeltem Gehäuse.

Fig. 1 zeigt eine Hängeschalteinrichtung 1 zum Fernsteuern eines nicht gezeigten antreibbaren Hebezeugs, das in bekannter Weise ein heb- und senkbares, an einem Tragmittel befestigtes Lastaufnahmemittel aufweist.

Die Hängeschalteinrichtung weist in einem langgestreckten Gehäuse 2 angeordnete Tastelemente 3 als Steuerungselemente auf, die von außen mittels Betätigungselementen 4, 5 von einer Bedienperson bedienbar sind. Die Steuerungselemente 3 geben bei Betätigung elektrische Steuersignale für einen Leistungssteller des Hebezeugantriebs (nicht gezeigt) ab. Bei dem Hebezeugantrieb kann es sich um einen Fahrantrieb als auch um einen Hubantrieb handeln. Oben am Rahmen des Hebezeugs ist ein nach unten geführtes Zugmittel 6 befestigt, das an seinem unteren Ende ein Aufnahmeelement 7 in Form einer spritzgegossenen nach unten offenen Halbschale trägt. Die Öffnung des Aufnahmeelements 7 ist komplementär zum oberen Teil des langgestreckten Gehäuses 2 ausgebildet und mit Rastelementen 8 (s. Fig. 2) versehen. Zum Ankuppeln des langgestreckten Gehäuses 2 ist dieses verrastend in das Aufnahmeelement 7 einsteckbar und gegen einen nachgiebigen Widerstand (der Rastelemente 8) wieder herausziehbar. Die Rastelemente 8 sind aus im Gehäuse 2 angeordneten Vertiefungen und aus dazu korrespondierenden Vorsprüngen im Aufnahmeelement 7 gebildet.

Die Steuersignale für den Leistungssteller werden über einen im Gehäuse 2 angeordneten Infrarotsender zu einem entsprechenden Infrarotempfänger drahtlos übertragen, der beispielsweise direkt an den Leistungsstellern angeordnet sein kann und mit diesen steuerungstechnisch verbindbar ist. Außerdem befindet sich in dem Gehäuse 2 eine (nichtgezeigte) Stromversorgung für die Steuerungselemente 3 und den Sender. Von dem Sender ist in Fig. 1 und 2 nur das Austrittsfenster 9 für das Infrarot-Sendesignal zu sehen.

Fig. 1 und 2 zeigen weiter einen als Hohlzylinder ausgebildeten Griff 10 aus Kunststoff, durch den das biegeschlaffe Zugseil 6 längs hindurchgeführt ist und der auf dem Zugseil 6 längs verschobenen werden kann. Mittels des Griffs 10 und des Zugseils 6 lässt sich das Hebezeug quer zur Hubrichtung durch Ziehen verfahren, was häufig wünschenswert ist. Dabei stützt sich der Griff mit seiner unteren Stirnseite an der oberen Stirnseite des Aufnahmeelements 7 ab. Denkbar ist ebenfalls, das Aufnahmeelement 7 selbst als Griff auszubilden.

### Bezugszeichenliste

- 1: Hängeschalteinrichtung
- 2: Gehäuse
- 3: Tastelement
- 4: Betätigungselement
- 5: Betätigungselement
- 6: Zugmittel
- 7: Aufnahmeelement
- 8: Rastelement
- 9: Austrittsfenster
- 10: Griff

## Patentansprüche

1. Hängeschalteinrichtung zum Steuern eines antreibbaren Hebezeugs, das ein heb- und senkbares, an einem Tragmittel befestigtes Lastaufnahmemittel aufweist, wobei die Hängeschalteinrichtung
Steuerungselementen (3) aufweist, die in einem Gehäuse (2) angeordnet, von außen mittels Betätigungselementen (4,5) bedienbar und mit einem Leistungssteller des Antriebs steuerungstechnisch verbindbar sind und die bei Betätigung elektrische Steuersignale für den Leistungssteller abgeben, wobei di Hängeschdt-einrichtung weiter ein am Hebezeug befestigbares nach unten geführtes Zugmittel (6) und ein an dessen unterem Ende angeordnetes Aufnahmeelement (7), an das der obere Abschnitt des Gehäuses lösbar ankuppelbar ist, aufweist,
**dadurch gekennzeichnet,**
**dass** das Gehäuse (2) zum Ankuppeln in das Aufnahmeelement (7) verrastend einsteckbar und zum Abkuppeln wieder herausziehbar ist und dass im und/oder am Gehäuse (2) ein Sender zur drahtlosen Übertragung der Steuersignale an einen vom Gehäuse (2) entfernt angeordneten, mit dem Leistungssteller steuerungstechnisch verbundenen Empfänger, und
eine Stromversorgung für die Steuerungselemente und den Sender vorgesehen sind.

2. Hängeschalteinrichtung nach Anspruch 1,
**dadurch gekennzeichnet,**
**dass** am Aufnahmeelement (7) ein Griff (10) zum Ziehen des verfahrbaren Hebezeugs quer zur Hubrichtung vorgesehen ist.

3. Hängeschalteinrichtung nach Anspruch 2,
**dadurch gekennzeichnet,**
**dass** der Griff (10) als Hohlzylinder ausgebildet und das Zugseil bei frei verschiebbarem Griff (10) durch diesen längs hindurchgeführt ist.

4. Hängeschalteinrichtung nach einem der Ansprüche 2 oder 3,
**dadurch gekennzeichnet,**
**dass** sich der Griff (10) beim Ziehen stirnseitig an der oberen Stirnseite des Aufnahmeelements (7) abstützt.

5. Hängeschalteinrichtung nach einem der vorhergehenden Ansprüche,
**dadurch gekennzeichnet,**
**dass** das Aufnahmeelement (7) als eine nach unten offene Halbschale ausgebildet ist.

6. Hängeschalteinrichtung nach einem der vorhergehenden Ansprüche,
**dadurch gekennzeichnet,**
**dass** das Aufnahmeelement (7) selbst als Griff (10) zum Ziehen des verfahrbaren Hebezeugs durch eine Bedienperson ausgebildet ist.

7. Hängeschalteinrichtung nach einem der vorhergehenden Ansprüche,
**dadurch gekennzeichnet,**
**dass** ein Rastmechanismus vorgesehen ist, wobei am Gehäuse (2) Vertiefungen oder Vorsprünge und am Aufnahmeelement (7) korrespondierende Vorsprünge bzw. Vertiefungen angeordnet sind.

8. Hängeschalteinrichtung nach einem der vorhergehenden Ansprüche,
**dadurch gekennzeichnet,**
**dass** das Zugmittel (6) ein biegeschlaffes Seil ist.

## Claims

1. Pendant switch means for controlling a hoist which has a load take-up means which is fixed on a carrying means and can be raised and lowered, wherein the pendant switch means has control elements (3) which are disposed in a housing (2), can be actuated from outside by means of actuating elements (4, 5) and can be connected for control purposes to a power controller of the drive and which when actuated emit electrical control signals for the power controller, wherein the pendant switch means also has a traction means (6) which can be fixed on the hoist and is guided downwards and a receiving element (7) which is fixed on the lower end of the traction means and to which the upper portion of the housing can be releasably coupled, **characterised in that** the housing (2) can be inserted so as to latch into the receiving element (7) and can be withdrawn again for decoupling, and that a transmitter for wireless transmission of the control signals to a receiver disposed remote from the housing (2) and connected for control purposes to the power controller and also a current supply for the control elements and the transmitter are provided in and/or on the housing (2).

2. Pendant switch means as claimed in Claim 1, **characterised in that** a grip (10) is provided on the receiving element (7) for pulling the movable hoist transversely with respect to the lifting direction.

3. Pendant switch means as claimed in Claim 2, **characterised in that** the grip is constructed as a hollow cylinder and when the grip (10) is freely movable the traction cable is guided longitudinally through it.

4. Pendant switch means as claimed in any one of Claims 2 or 3 **characterised in that** during pulling an end lace of the grip (10) is supported on the upper end face of the receiving element (7).

5. Pendant switch means as claimed in any one of the preceding claims, **characterised in that** the receiving element (7) is constructed as a half-shell which is open downwards.

6. Pendant switch means as claimed in any one of the preceding claims,
**characterised**
**in that** the receiving element (7) itself is constructed as a grip (10) for pulling of the movable hoist by an operator.

7. Pendant switch means as claimed in any one of the preceding claims, **characterised in that** a latching mechanism is provided, wherein depressions or projections are provided on the housing (2) and corresponding projections or depressions are disposed on the receiving element (7).

8. Pendant switch means as claimed in any one of the preceding claims, **characterised in that** the traction means (6) is a cable with low flexion.

## Revendications

1. Interrupteur suspendu destiné à commander un treuil entraînable qui comporte un moyen de réception de charge fixé à un moyen de support et pouvant être levé et abaissé, l'interrupteur suspendu comportant des éléments de commande (3) qui sont disposés dans un boîtier (2), qui peuvent être actionnés de l'extérieur au moyen d'éléments d'actionnement (4, 5), qui sont reliés par une technique de commande à un organe de puissance de l'entraînement et qui, lorsqu'ils sont actionnés, délivrent des signaux de commande électriques destinés à l'organe de puissance, l'interrupteur suspendu comportant en outre un moyen de traction (6), guidé vers le bas et pouvant être fixé au treuil, et un élément de réception qui est disposé à son extrémité inférieure et qui peut être couplé de façon amovible à la portion supérieure du boîtier,
**caractérisé en ce que** le boîtier (2) peut être inséré par encliquetage dans l'élément de réception (7) afin d'effectuer le couplage et en être retiré pour effectuer le découplage, **en ce qu'**il est prévu, dans et/ou sur le boîtier (2) un émetteur destiné à la transmission sans fil des signaux de commande à un récepteur placé à distance du boîtier (2) et relié par une technique de commande à l'organe de puissance, et **en ce qu'**il est prévu une alimentation en courant destinée aux éléments de commande et à l'émetteur.

2. Interrupteur suspendu selon la revendication 1,
**caractérisé en ce qu'**il est prévu, sur l'élément de réception (7), une poignée (10) destinée à tirer le treuil déplaçable transversalement au sens de levage.

3. Interrupteur suspendu selon la revendication 2,
**caractérisé en ce que** la poignée (10) est conformée en cylindre creux et **en ce que** le câble de traction est passé longitudinalement à travers la poignée (10) lorsque cette poignée peut se déplacer librement.

4. Interrupteur suspendu selon l'une des revendications 2 ou 3, **caractérisé en ce que** la poignée (10) est supportée du côté frontal par le côté frontal supérieur de l'élément de réception (7) lors de la traction.

5. Interrupteur suspendu selon l'une des revendications précédentes, **caractérisé en ce que** l'élément de réception (7) est conformé en demi-coque ouverte vers le bas.

6. Interrupteur suspendu selon l'une des revendications précédentes, **caractérisé en ce que** l'élément de réception (7) lui-même est conformé en poignée (10) permettant à un opérateur de tirer le treuil déplaçable.

7. Interrupteur suspendu selon l'une des revendications précédentes, **caractérisé en ce qu'**il est prévu un mécanisme d'encliquetage, des creux ou des saillies étant placés sur le boîtier (2) et des saillies respectivement des creux correspondants étant placés sur l'élément de réception (7).

8. Interrupteur suspendu selon l'une des revendications précédentes, **caractérisé en ce que** le moyen de traction (6) est un câble lâche et flexible.
